# EUROPÄISCHE PATENTSCHRIFT

(11) **EP 2 188 202 B1**
(45) Veröffentlichungstag und Bekanntmachung des Hinweises auf die Patenterteilung: **28.11.2012**
(21) Anmeldenummer: 08774959.4
(22) Anmeldetag: 10.07.2008
(51) Int. Cl.: B66C 1/10, B66C 1/66

(54) **SPREADER ZUR AUFNAHME VON CONTAINERN**
SPREADER FOR ACCOMMODATING CONTAINERS
PALONNIER DESTINÉ À LA RÉCEPTION DE CONTENEURS

(30) Priorität: 22.08.2007 DE 102007039722
(43) Veröffentlichungstag der Anmeldung: 26.05.2010
(73) Patentinhaber: FM Patentverwertung KG, 84051 Essenbach/Altheim (DE); Geis, Gerhard, 63768 Hösbach (DE)
(72) Erfinder: GEIS, Gerhard, 63768 Hösbach (DE)
(74) Vertreter: Gustorf, Gerhard
(86) Internationale Anmeldenummer: PCT/EP2008/058990
(87) Internationale Veröffentlichungsnummer: WO 2009/024404

(56) Entgegenhaltungen:
- WO-A-01/89979
- WO-A-2007/084052
- JP-A- 10 265 166
- US-A- 3 042 227

## Beschreibung

Die Erfindung betrifft einen Spreader zur Aufnahme eines Containers nach dem Oberbegriff des Patentanspruchs 1. Hierbei wird ausgegangen von dem Dokument US-A 3 042 227, das einen Spreader zeigt, auf dessen Oberseite zwei Hydromotoren angebracht sind, von denen jeder über ein Getriebe insgesamt drei Flipper betätigt, deren Schwenkarme den Container an zwei Längsseiten und einer Querseite umgreifen. Jedem Schwenkarm ist eine Schraubendruckfeder zugeordnet.

Zum Heben von Containern für den Land- und Seetransport werden Spreader eingesetzt, die über Seile oder Ketten an einem Kran hängen, der sie an die jeweils gewünschte Stelle verfährt. An allen vier Ecken der Oberseite des Containers sind hierzu Eckbeschläge mit schlitzförmigen Ausnehmungen angebracht, in die die Drehzapfen (Twistlocks) des Spreaders eingreifen und danach durch eine Verdrehung um 90° verriegelt werden müssen. Da durch die Kranbewegung der Spreader in starke Schwingungen und Schwankbewegungen gerät, ist es nahezu unmöglich, die Twistlocks exakt in die Ausnehmungen der Eckbeschläge einzuführen. In Anbetracht der erforderlichen Umschlaggeschwindigkeit von etwa 30 Containern in der Stunde sind daher Einweiser erforderlich, d. h. über einen geeigneten Antrieb betätigte Flipper mit Schwenkarmen, die beim Aufsetzen des Spreaders auf den Container den Spreader in eine zentrierte Lage über den Container ziehen. Der Kraftbedarf zum zentrierten Aufsetzen ("Fangen") des Spreaders auf einem Container liegt etwa zwischen 1.500 und 3.200 N. Aufgrund der erwähnten, starken Schwingbewegungen des Spreaders kommt erschwerend hinzu, dass während der Aufsetzbewegung des Spreaders zum Fangen des Containers die Flipper sehr starken Stößen ausgesetzt sind, die sich auf den Motorantrieb und das dazwischen geschaltete Getriebe schädlich auswirken.

Der Erfindung liegt daher die Aufgabe zugrunde, einen Spreader zur Verfügung zu stellen, bei dem die Antriebselemente für die Flipper so ausgebildet sind, dass sie einerseits eine sehr große Anstellkraft in der endgültigen Fangstellung auf den Container ausüben und andererseits gegen die starken Stoßkräfte wirkungsvoll geschützt sind.

Zur Lösung dieser komplexen Aufgabe ist erfindungsgemäß vorgesehen, dass der Motorantrieb einen Elektromotor hat, der über ein Getriebe, vorzugsweise ein Stirnzahnradgetriebe, mit einer den jeweiligen Schwenkarm drehenden Antriebswelle verbunden ist, die über eine energiespeichernde Torsionsdämpfungs-Kupplung mit dem Schwenkarm gekoppelt ist.

Gegenüber bisher versuchten Lösungen mit hydraulischem Flipperantrieb oder mit einem Elektromotor-Antrieb und einem Schneckengetriebe hat die Erfindung den Vorteil, dass einerseits ein sehr hohes Drehmoment auf die Schwenkarme der Flipper ausgeübt wird, das in der Größenordnung von 3.000 Nm liegt, so dass der Spreader innerhalb kürzester Zeit in die zentrierte Position über dem Container gezogen werden kann. Andererseits unterstützt dabei die energiespeichernde Torsionsdämpfungs-Kupplung, die vorzugsweise vorgespannte, gummielastische Zwischenglieder hat, die Fangbewegung und die endgültige Klemmstellung, wobei gleichzeitig die auftretenden Schläge und Stöße durch die Kupplung der erwähnten Bauart elastisch abgefangen werden und sich nicht schädlich auf den Motorantrieb und das Getriebe auswirken.

In Weiterbildung der Erfindung ist vorgesehen, dass dem Schwenkarm ein Endschalter zum Ein- und Ausschalten des Elektromotors in Abhängigkeit von dem Verdrehwinkel des Schwenkarms zugeordnet ist. Dabei ist es vorteilhaft, wenn der Anstellwinkel des Endschalters eingestellt werden kann.

Die zu Beginn des Fangens auf den Flipper wirkenden Stöße drücken den Schwenkarm aus seiner zunächst korrekten Fangstellung, wodurch der Endschalter den Elektromotor automatisch wieder einschaltet und die Antriebswelle über die gummielastischen Zwischenglieder den Flipper wieder in seine Spannstellung zurückzieht, wobei die elastischen Zwischenglieder weiter vorgespannt werden und die Spannkraft des Schwenkarms erhöhen.

Weitere Merkmale und Vorteile der Erfindung ergeben sich aus den Patentansprüchen und aus der folgenden Beschreibung eines Ausführungsbeispiels, das in der Zeichnung dargestellt ist. Es zeigen:
Figur 1 die Ansicht eines Spreaders mit Flippern beim Aufsetzen auf einen Container,
Figur 2 die schematische Darstellung eines Flippers beim Stoß gegen einen Eckbeschlag des Containers,
Figur 3 in vergrößerter, ebenfalls schematischer Darstellung einen Flipper mit der erfindungsgemäßen Lagerung an einem Gehäuseteil des Spreaders in Endstellung und
Figur 4 eine der Figur 3 entsprechende Darstellung bei einer Nachspannbewegung aufgrund einer auf den Flipper einwirkenden, seitlichen Stoßbelastung.

Figur 1 zeigt einen handelsüblichen Container 10, an dessen Oberseite vier Eckbeschläge 12 angebracht sind. Jeder Eckbeschlag 12 hat, wie aus der vergrößerten Ausschnittdarstellung ersichtlich, auf seiner Oberseite eine schlitzförmige Ausnehmung 14, in die ein Drehzapfen oder Twistlock 16 eines Spreaders 18 zentriert eingreifen muss, um den Container 10 zu heben. Der Spreader 18 hängt über Seile 20 an einem nicht dargestellten Kran und hat im dargestellten Ausführungsbeispiel vier an den Ecken angebrachte Gehäuseteile 22, in denen die Twistlocks 16 verdrehbar gelagert sind. An jedem Gehäuseteil 22 ist ferner ein Flipper 24 angebracht, der mit seinem Schwenkarm 26 um eine Achse 28 nach unten verdreht werden kann. Der hierzu erforderliche Motorantrieb ist ebenfalls in dem Gehäuseteil 22 untergebracht. Selbstverständlich ist es auch möglich, weitere Flipper 24 an den Schmalseiten oder an den Längsseiten des Spreaders 18 vorzusehen.

Beim Aufsetzen des Spreaders 18 auf den Container 10 werden die Flipper 24 mit ihren Schwenkarmen 26 in die untere Fangstellung gedreht, so dass sie den Spreader 18 in die exakte Stellung über der Containeroberseite ziehen, damit die Drehzapfen oder Twistlocks 16 zentriert in die Ausnehmungen 14 der Eckbeschläge 12 eingreifen. Danach werden die Twistlocks 16 um 90° verdreht, wodurch der Container 10 am Spreader 18 verriegelt ist.

Während der geschilderten Fangbewegung des Spreaders 18, von dem in Figur 2 eine Ecke schematisch dargestellt ist, wirken aufgrund der starken Schwankungen und Schwingbewegungen heftige Stöße auf den jeweiligen Schwenkarm 26, die über den Flipper 24 auf den Motorantrieb des Flippers 24 im Gehäuseteil 22 weitergeleitet werden.

Aus den Figuren 3 und 4 ergibt sich, dass zur Vermeidung dieser Nachteile und zur Erhöhung der endgültigen Anstellkraft F des Flippers 24 gegen den Container 10 eine energiespeichernde Torsionsdämpfungs-Kupplung 30 zwischen einer den Schwenkarm 26 drehenden Antriebswelle 32 und das obere Ende 34 des Schwenkarms 26 eingesetzt ist. Die Antriebswelle 32 ist im Bereich der Kupplung 30 als Mehrkantwelle, im Ausführungsbeispiel als Vierkantwelle ausgebildet und über ein nicht gezeigtes Stirnzahnradgetriebe, das im Gehäuseteil 22 untergebracht ist, mit einem ebenfalls nicht gezeigten Elektromotor verbunden.

Die Vierkantwelle 32 greift in einen mehrkantigen Sitz 36 am Ende 34 des Schwenkarms 26 ein, wobei auch dieser Sitz 36 im Ausführungsbeispiel vierkantig ausgebildet ist.

Im in Figur 3 gezeigten Ruhezustand der Kupplung 30 bilden die Grundseiten der Vierkantwelle 32 im Querschnitt mit den gegenüberliegenden Innenwänden des vierkantigen Sitzes 36 jeweils einen Raum 36' in Form eines gleichschenkligen Dreiecks. In jedem dieser vier Räume ist ein gummielastisches Zwischenglied 38 untergebracht, das wesentliches Element der energiespeichernden Torsionsdämpfungs-Kupplung 30 ist.

In den Figuren 3 und 4 ist ferner angedeutet, dass am festen Gehäuseteil 22 des Spreaders 18 ein Näherungs- oder Endschalter 40 angebracht ist, dem zu seiner Betätigung ein hier als Stift ausgebildeter Indikator 42 zugeordnet ist, der von dem Schwenkarm 26 absteht. Die Winkelstellung des Endschalters 40 am Gehäuseteil 22 kann eingestellt werden.

Figur 3 zeigt die Stellung des Flippers 24 in der erreichten Fangposition auf dem Container 10. Der Schwenkarm 26 des Flippers 24 liegt nach einer zunächst kraftfreien Drehung des Flippers 24 um 180° an einer Seitenwand der Containers 10 mit einer Kraft F an. In dieser Stellung hat der Indikator 42 den Endschalter 40 betätigt, wodurch der im Gehäuseteil 22 untergebrachte Elektromotor ausgeschaltet und die Motorbremse geschlossen wurde. Das Anstellmoment des Schwenkarms 26 am Container 10 liegt in der Größenordnung von 1.700 Nm.

Wird nun aufgrund von Schwingbewegungen des Spreaders 16 der Schwenkarm 26 gemäß Figur 4 aus der in Figur 3 gezeigten Position weggedrückt, was durch den Doppelpfeil S in Figur 4 angedeutet ist, dann verlässt der Indikator 42 den Bereich des Endschalters 40, was zur Folge hat, dass dieser die Motorbremse wieder öffnet und der Elektromotor den Drehwinkel über die Vierkantwelle 32 nachstellt. Dabei werden die elastischen Zwischenglieder 38 verformt, wodurch deren Vorspannung und damit auch die Spannkraft, die auf den Flipper 24 wirkt, erhöht wird. Wenn dann der Indikator 42 wieder in den Bereich des Endschalters 40 kommt, wird der Elektromotor erneut abgeschaltet und die Motorbremse geschlossen, so dass der Schwenkarm 26 des Flippers 24 den Container 10 mit einer erhöhten Anstellkraft hält.

Der genannte Vorgang wiederholt sich in der Praxis maximal ein weiteres Mal, da zwischenzeitlich in aller Regel der Spreader 18 durch die hohe Spannkraft der Schwenkarme 26 in der richtigen Lage positioniert wurde.

Die elastischen Zwischenglieder 38 bewirken nicht nur eine automatische Nachsteuerung und Erhöhung der Anstellkraft, sondern auch einen Schutz des Getriebes und des Motors gegen die sehr hohen Stoßbelastungen.

Zum Lösen des Spreaders 18 wird die Motorbremse wieder geöffnet und der Motor mit Spannung versorgt, um die Schwenkarme 26 der Flipper 24 wieder in ihre obere Warteposition gemäß Figur 1 zurückzudrehen. Nach dem Öffnen der Motorbremse entspannen sich dabei die elastischen Zwischenglieder 36 und unterstützen damit anfänglich die Rückdrehung der Antriebswelle 32.

## Patentansprüche

1. Spreader zur Aufnahme eines Containers an dessen Eckbeschlägen (12) mittels am Spreader (18) angebrachter Drehzapfen (Twistlocks 16), denen schwenkbare Einweiser (Flipper 24) mit Schwenkarmen (26) zugeordnet sind, die über ein Getriebe mit einem Motorantrieb verbunden sind, wobei der Motorantrieb einen Elektromotor hat, der über das Getriebe mit einer den jeweiligen Schwenkarm (26) drehenden Antriebswelle (32) verbunden ist, die über eine energiespeichernde Torsionsdämpfungs-Kupplung (30) mit dem
Schwenkarm (26) gekoppelt ist, dadurch gekennzeicnet, dass Antriebswelle im Bereich der Kupplung (30) als Mehrkantwelle (32) ausgebildet ist, die über gummielastische Zwischenglieder (38) in einen mehrkantigen Sitz (36) des Schwenkarms (26) eingreift.

2. Spreader nach Anspruch 1, **dadurch gekennzeichnet, dass** die Mehrkantwelle eine Vierkantwelle (32) ist, die über vier vorgespannte Zwischenglieder (38) in den entsprechend vierkantig ausgebildeten Sitz (36) des Schwenkarms (26) eingreift, wobei im Ruhezustand der Kupplung (30) die Grundseiten der Vierkantwelle (32) im Querschnitt mit den gegenüberliegenden Innenwänden des vierkantigen Sitzes (36) jeweils einen Raum (36') in Form eines gleichschenkligen Dreiecks bilden, der ein gummielastisches Zwischenglied (38) im vorgespannten, unverformten Ausgangszustand aufnimmt.

3. Spreader nach Anspruch 1 oder 2, **dadurch gekennzeichnet, dass** dem Schwenkarm (26) ein Endschalter (40) zum Ein- und Ausschalten des Elektromotors in Abhängigkeit von dem Verdrehwinkel des Schwenkarms (26) zugeordnet ist.

4. Spreader nach Anspruch 3, **dadurch gekennzeichnet, dass** der Anstellwinkel des Endschalters (40) einstellbar ist.

5. Spreader nach Anspruch 3 oder 4, **dadurch gekennzeichnet, dass** der Endschalter (40) an einem festen Gehäuseteil (22) des Spreaders (18) angebracht ist, in dem die Antriebswelle (32) gelagert ist, während der Schwenkarm (26) einen den Endschalter (40) betätigenden Indikator (42) trägt.

6. Spreader nach einem der vorhergehenden Ansprüche, **dadurch gekennzeichnet, dass** das Getriebe ein Stirnzahnradgetriebe ist.

## Claims

1. Spreader for gripping a container at its corner castings (12) by means of twistlocks (16) mounted on the spreader (18), each of which is provided with a corresponding flipper (24) having a swivel arm (26) connected, through a gear mechanism, to a drive mechanism having an electromotor which is connected through said gear mechanism with a driving shaft (32) for swinging the corresponding swivel arm (26), said driving shaft (32) being coupled with said swivel arm (26) through a torsion absorbing coupling device (30), **characterized in that** within said coupling device (30) said driving shaft is a polygonal shaft (32) meshing with said coupling device (30) and engaging through rubber-like elastic connecting members (38) a polygonal seat (36) in said swivel arm (26).

2. Spreader according to claim 1, wherein said polygonal shaft is a square shaft (32) which engages, through four preloaded connecting members (38), a correspondingly formed four-edged seat (36) in said swivel arm (26), wherein each base side of said square shaft (32) determines, together with the opposing inner walls of the four-edged seat (36), an inner space (36') having in cross section the form of an isosceles triangle when the coupling device (30) is in its neutral position, in which said elastic connecting members (38) are located in their preloaded, not deformed initial state in said inner spaces (36').

3. Spreader according to claim 1 or 2, wherein an end position switch (40) is allocated to said swivel arm (26) for switching on or off said electromotor, depending on the twisting angle of the swivel arm (26).

4. Spreader according to claim 3, wherein the angle of incidence of said end position switch (40) is adjustable.

5. Spreader according to claim 3 or 4, wherein the end position switch (40) is fastened to a solid housing part (22) in which the driving shaft (32) is rotably mounted whereas the swivel arm (26) carries an indicator (42) operating said end position switch (40).

6. Spreader according to any of the preceding claims, wherein the toothed gear mechanism is in the form of a spur gear.

## Revendications

1. Palonnier destiné à la réception d'un containeur dans ses équerres (12) au moyen de verrous tournants (16) montés sur le palonnier (18) et auxquels sont attribués des bras de centrage (24) pivotants munis de têtes de cheval (26) qui sont reliées par une transmission à un moteur électrique raccordé par la transmission à des arbres (32) chacun d'eux étant apte à faire tourner la tête de cheval (26) correspondante et couplé à la tête de cheval (26) par un dispositif d'accouplement (30) à amortissement par torsion et à accumulation d'énergie, **caractérisé par le fait que** dans la zone du dispositif d'accouplement (30) l'arbre est en forme d'arbre polygonal (32) engrené au travers d'éléments dans un logement polygonal (36) de la tête de cheval (26).

2. Palonnier selon la revendication 1 **caractérisé par le fait que** l'arbre polygonal est en forme d'arbre carré (32) qui s'engage, à travers quatre éléments intermédiaires (38) précontraints, dans le logement carré (36) de la tête de cheval (26), chaque côté de base de l'arbre carré (32) délimitant avec les parois intérieures opposées du logement carré (36) un espace interne (36') qui a, en section transversale, la forme d'un triangle isocèle quand le dispositif d'accouplement (30) se trouve dans sa position de repos, lesdits éléments intermédiaires élastiques étant logés dans lesdits espaces internes (36') en état initial précontraint et non déformé.

3. Palonnier selon la revendication 1 ou 2 **caractérisé par le fait qu'**à la tête de cheval (26) est associé un commutateur de fin de course (30) apte à mettre en marche ou hors circuit le moteur électrique en fonction de l'angle de torsion de la tête de cheval (26).

4. Palonnier selon la revendication 3 **caractérisé par le fait que** l'angle d'incidence du commutateur de fin de course (40) est réglable.

5. Palonnier selon la revendication 3 ou 4 **caractérisé par le fait que** le commutateur de fin de course (40) est fixé à une partie rigide de boîtier (22) dans laquelle l'arbre (32) est pivotant, tandis que la tête de cheval (26) porte un indicateur (42) apte à actionner ledit commutateur de fin de course (40).

6. Palonnier selon une des revendications précédentes, **caractérisé par le fait que** la transmission est en forme d'un réducteur à roues dentées droites.
